# EUROPÄISCHE PATENTSCHRIFT

(11) **EP 0 894 223 B1**
(45) Veröffentlichungstag und Bekanntmachung des Hinweises auf die Patenterteilung: **05.07.2000**
(21) Anmeldenummer: 97919385.1
(22) Anmeldetag: 18.04.1997
(51) Int. Cl.: F24C 15/22, F24D 5/08

(54) **STRAHLUNGSWÄRMEHEIZUNG**
RADIATION HEATER
ELEMENT DE CHAUFFAGE A CHALEUR RAYONNANTE

(30) Priorität: 20.04.1996 DE 19615770
(43) Veröffentlichungstag der Anmeldung: 03.02.1999
(73) Patentinhaber: Kemna, Stefan, 34127 Kassel (DE)
(72) Erfinder: Kemna, Stefan, 34127 Kassel (DE)
(74) Vertreter: Fleck, Hermann-Josef, Dr.-Ing.
(86) Internationale Anmeldenummer: EP9701951
(87) Internationale Veröffentlichungsnummer: WO9740319

(56) Entgegenhaltungen:
- FR-A- 1 298 235
- GB-A- 1 014 293
- US-A- 2 439 038

## Beschreibung

Die Erfindung bezieht sich auf eine Strahlungswärmeheizung mit einem mindestens ein Strahlrohr zumindest teilweise umgebenden Gehäuse mit seitlichen Reflektorbereichen, das einen die Wärmestrahlung nach unten lenkenden oberen Reflektorbereich aufweist und nach unten für die Wärmestrahlung offen ist, wobei die aus dem Gehäuse austretende Wärmestrahlung eine Verteilungskurve mit zentral unter dem Gehäuse abgesenktem und beidseitig relativ dazu erhöhtem Verlauf besitzt.

Eine Strahlungswärmeheizung dieser Art ist in der US-A 2,439,038 als bekannt ausgewiesen. Bei dieser bekannten Strahlungswärmeheizung geht der obere Reflektorbereich in seitliche Reflektorbereiche über, so dass die in einem darunter befindlichen Strahlrohr erzeugte Wärmestrahlung nach unten gelenkt wird. Der freie Rand der seitlichen Reflektorbereiche liegt weitgehend oberhalb des Strahlrohres. Unterhalb des Strahlrohres befindet sich ein unteres Reflektorelement, das die direkte Strahlung nach unten, wie aus den Fig. 6 und 7 hervorgeht, vollkommen abschirmt.

Derartige Strahlungswärmeheizungen zeichnen sich durch einen niedrigen Konvektionswärmeanteil und relativ sparsamen Energieverbrauch aus. Wegen der Schwierigkeit, eine für das Wohlbefinden des Menschen günstige Strahlungsverteilung zu erreichen, beschränkte sich der Einsatz bisheriger Strahlungswärmeheizungen auf größere Raumhöhen als z.B. 4 Meter, so dass als Anwendungsgebiet insbesondere hallenartige Aufenthalts- oder Arbeitsräume in Frage kamen. Bezüglich näherer Ausführungen sei auf Taschenbuch für Heizung + Klimatechnik 92/93, Seite 362 ff, hingewiesen.

Der Erfindung liegt die Aufgabe zugrunde, eine Strahlungswärmeheizung der eingangs angegebenen Art bereitzustellen, die auch in niedrigeren Räumen ein angenehmes Wärmeempfinden vermittelt.

Diese Aufgabe wird mit den Merkmalen des Anspruchs 1 gelöst. Hiernach ist also vorgesehen, dass das Strahlrohr in der Weise zwischen den seitlichen Reflektorbereichen angeordnet ist, dass deren unterer Rand niedriger liegt als die Unterseite des Strahlrohres. Mit diesen Maßnahmen wird der bei herkömmlichen Strahlungswärmeheizungen hohe zentrale vertikale Wärmestrahlungsanteil unterdrückt und in Bereichen größerer Abstrahlwinkel bezüglich der Vertikalen nutzbar gemacht. Die dadurch erzielte Wärmeverteilung vermeidet die zu intensive Bestrahlung des Kopfes. Der Strahlungswärmeheizung werden damit Raumhöhen unter 4 Meter bis hinab zu z.B. 2,80 Meter als Einsatzgebiet zugänglich gemacht. Mit den angegebenen Maßnahmen können je nach Art und Geometrie des Raums und Anordnung der Strahlungswärmeheizungen geeignete Verteilungskurven festgelegt werden.

Die Verteilungskurve kann z.B. durch die Geometrie des Strahlrohres bestimmt werden, und zwar beispielsweise dadurch, dass die seitlichen Abschnitte der Strahlungsfläche im Querschnitt größer sind als die unteren und oberen. Dabei kann die Ausbildung derart sein, dass der Querschnitt des Strahlrohres trapezförmig mit oben oder unten liegender Basis, oval mit vertikal ausgerichtetem großem Durchmesser, dreieckförmig mit oben oder unten liegender Basis oder rechteckförmig mit vertikal ausgerichteten langen Seiten ist. Ist vorgesehen, dass das Strahlrohr zumindest abschnittsweise eine selektive Beschichtung trägt, so lassen sich die Strahlungsanteile zusätzlich durch Variieren des Transmissionsgrads geeignet festlegen.

Eine weitere Maßnahme zur Bestimmung der Verteilungskurve der Wärmestrahlung, die gegebenenfalls zusätzlich zu weiteren Maßnahmen getroffen werden kann, besteht darin, daß unter dem Strahlrohr ein reflektierendes unteres Reflektorelement angeordnet ist. Dabei kann die Ausbildung derart sein, daß das untere Reflektorelement seitliche Ablenkflächen aufweist, die die auftreffende Wärmestrahlung im wesentlichen symmetrisch nach der Seite ablenken oder daß das untere Reflektorelement als horizontaler Streifen ausgebildet ist. Über die Breite des Streifens läßt sich der vertikale Anteil praktisch nach Wunsch vermindern, so daß eine derartige Ausbildung der Strahlungswärmeheizung für niedrige Raumhöhen vorteilhaft ist.

Die Lenkung der Wärmestrahlung läßt sich weiterhin dadurch variieren, daß die seitlichen Reflektorbereiche vertikal ausgerichtet sind. Auf diese Weise kann das Strahlrohr auch optisch abgeschirmt werden, so daß das Aussehen der Strahlungswärmeheizung begünstigt wird. Die Verteilung der Wärmestrahlung kann weiterhin dadurch beeinflußt werden, daß Reflektorbereiche als bedampfte Glasstreifen ausgebildet sind. Je nach Stärke der Bedampfung bzw. Beschichtung der Glasstreifen kann ein mehr oder weniger großer Anteil der Wärmestrahlung reflektiert werden.

Insbesondere in Verbindung mit den zuvor genannten Maßnahmen kann eine geeignete Verteilungskurve mit verminderter vertikaler Wärmestrahlung im zentralen Bereich dadurch erzielt werden, daß der obere Reflektorbereich im Querschnitt beidseitig zum Rand hin schräg abfallende oder gekrümmte Abschnitte aufweist.

Die Erfindung wird nachfolgend anhand eines Ausführungsbeispiels unter Bezungnahme auf die Zeichnungen näher erläutert. Es zeigen:
- Fig. 1: einen Querschnitt einer Strahlungswärmeheizung und
- Fig. 2: Verteilungskurven der Wärmestrahlung zweier Varianten dieser Strahlungswärmeheizung.

Die in Fig. 1 dargestellte Strahlungswärmeheizung 10 weist ein Gehäuse 9 auf, in dem zwischen den seitlichen Gehäusebegrenzungen ein senkrecht zur Zeichenebene sich erstreckendes Strahlrohr 8 angeordnet ist. Oberhalb des Strahlrohrs 8 besitzt das Gehäuse 9 einen oberen Reflektorbereich 1 mit einem mittleren horizontalen Abschnitt und seitlich daran anschließenden zum Rand hin nach unten geneigten Abschnitten. Die geneigten Abschnitte sind an ihrem freien Ende von sich vertikal nach unten erstreckenden seitlichen Reflektorelementen 2 begrenzt. Oberhalb des oberen Reflektorbereichs 1 sind Isolationsmittel 7 zum Unterdrücken von Wärmeverlusten vorgesehen, und das Gehäuse 9 ist auf seiner Oberseite mit einer Gehäuseabdeckung 6 abgeschlossen. Vertikal unterhalb des Strahlrohrs 8 ist ein unteres Reflektorelement 3 angeordnet, das im Querschnitt im wesentlichen die Form eines Winkels oder Dreiecks mit nach oben gerichteter Spitze und unten liegender Basis besitzt.

Der Querschnitt des Strahlrohrs 8 weist einen großen Anteil steiler Strahlungsflächen auf, die zusätzlich mit einer Beschichtung 5 versehen sind. Beispielhaft ist in der Fig. 1 ein trapezförmiger Querschnitt mit oben liegender Basisseite gezeigt.

Mit der Strahlungswärmeheizung gemäß dem Ausführungsbeispiel kann die aus dem Strahlrohr 8 austretende Wärmestrahlung auf vielfältige Weise durch Reflexion und/oder Transmission beeinflußt werden, um eine vertikal von dem Strahlrohr 8 nach unten gerichtete Wärmestrahlung in ihrer Intensität zu verringern und nach der Seite unter einem Abstrahlwinkel α (siehe Fig. 2) abgestrahlte Wärmestrahlung definiert festzulegen. Mit der selektiven Beschichtung 5 des Strahlrohrs 8 kann die aus den seitlichen Bereichen des Strahlrohrs 8 austretende Strahlung variiert werden. Die seitlichen Flächen des Strahlrohrs 8 können dabei relativ zu den oberen und unteren Anteilen der Strahlungsfläche 4 größer ausgelegt sein, um eine entsprechend größere seitliche Abstrahlung zu erzielen. Über den oberen Reflektorbereich 1 mit den relativ flachen seitlichen Abschnitten wird die aus dem Strahlrohr 8 austretende Strahlung auf die seitlichen Reflektorbereiche 2 gelenkt und gelangt von dort unter einem entsprechenden Winkel in den unter dem Gehäuse 9 befindlichen Raum. Ein nach unten aus dem Strahlrohr 8 austretender Anteil der Wärmestrahlung wird an den seitlichen Flächen des unteren Reflektorelements zur Seite hin in den unterhalb des Gehäuses 9 befindlichen Raum gelenkt.

Mit den beschriebenen Maßnahmen ergibt sich beispielsweise eine Verteilungskurve b nach Fig. 2. Unter dem vertikalen Abstrahlwinkel α ist bei dieser Verteilungskurve die Strahlungsintensität bzw. Bestrahlungsstärke E deutlich verringert, während in dem anschließenden Winkelbereich bei ca. 30° jeweils Maxima der Verteilungskurve auftreten. Wird z.B. das untere Reflektorelement 3 entfernt oder durch ein anderes Reflektorelement ersetzt, das z.B. als horizontaler Streifen ausgelegt sein kann, der vollständig oder nur teilweise reflektierend und teilweise durchlässig ist, so wird z.B. der vertikale Anteil der Verteilungskurve weniger geschwächt, wie die Verteilungskurve a zeigt. Der vertikale Anteil wird in beiden Fällen zu Gunsten der in seitliche Winkelbereiche abgestrahlten Wärmestrahlung verringert, wobei der Wirkungsgrad praktisch kaum vermindert wird.

Durch die Geometrie und Beschichtung des Strahlrohrs 8, des oberen Reflektorbereichs 1, des seitlichen Reflektorbereichs 2 sowie des unteren Reflektorelements 3 lassen sich durch entsprechende Variation geeignete Verteilungskurven erzeugen, wobei insbesondere für geringe Raumhöhen eine stärkere Absenkung der Wärmestrahlung im mittleren Bereich vorteilhaft ist.

Mit beschichteten Streifen läßt sich zudem auch die Optik der Strahlungswärmeheizung variieren, so daß diese z.B. als Einbau-, Anbau oder abgehängte Strahlungskörper auch in Büroräumen oder Wartehallen eingesetzt werden kann.

## Patentansprüche

1. Strahlungswärmeheizung mit einem mindestens ein Strahlrohr (8) zumindest teilweise umgebenden Gehäuse (9) mit seitlichen Reflektorbereichen (2), das einen die Wärmestrahlung nach unten lenkenden oberen Reflektorbereich (1) aufweist und nach unten für die Wärmestrahlung offen ist, wobei die aus dem Gehäuse (9) austretende Wärmestrahlung eine Verteilungskurve (a, b) mit zentral unter dem Gehäuse (9) abgesenktem und beidseitig relativ dazu erhöhtem Verlauf besitzt,
dadurch gekennzeichnet,
daß das Strahlrohr (8) in der Weise zwischen den seitlichen Reflektorbereichen (2) angeordnet ist, daß deren unterer Rand niedriger liegt als die Unterseite des Strahlrohrs (8).

2. Strahlungswärmeheizung nach Anspruch 1,
dadurch gekennzeichnet,
daß die seitlichen Abschnitte der Strahlungsfläche (4) im Querschnitt größer sind als die unteren und oberen.

3. Strahlungswärmeheizung nach Anspruch 3,
dadurch gekennzeichnet,
daß der Querschnitt des Strahlrohrs (8) trapezförmig mit oben oder unten liegender Basis, oval mit vertikal ausgerichtetem großem Durchmesser, dreieckförmig mit oben oder unten liegender Basis oder rechteckförmig mit vertikal ausgerichteten langen Seiten ist.

4. Strahlungswärmeheizung nach einem der vorhergehenden Ansprüche,
dadurch gekennzeichnet,
daß das Strahlrohr zumindest abschnittsweise eine selektive Beschichtung (5) trägt.

5. Strahlungswärmeheizung nach einem der vorhergehenden Ansprüche,
dadurch gekennzeichnet,
daß unter dem Strahlrohr (8) ein reflektierendes unteres Reflektorelement (3) angeordnet ist.

6. Strahlungswärmeheizung nach Anspruch 5,
dadurch gekennzeichnet,
daß das untere Reflektorelement (3) seitliche Ablenkflächen aufweist, die die auftreffende Wärmestrahlung im wesentlichen symmetrisch nach der Seite ablenken.

7. Strahlungswärmeheizung nach Anspruch 5,
dadurch gekennzeichnet,
daß das untere Reflektorelement (3) als horizontaler Streifen ausgebildet ist, das die auftreffende Strahlung reflektiert.

8. Strahlungswärmeheizung nach einem der vorhergehenden Ansprüche,
dadurch gekennzeichnet,
daß die seitlichen Reflektorbereiche (2) vertikal ausgerichtet sind.

9. Strahlungswärmeheizung nach einem der vorhergehenden Ansprüche,
dadurch gekennzeichnet,
daß die Reflektorbereiche (2) als bedampfte Glasstreifen ausgebildet sind.

10. Strahlungswärmeheizung nach einem der vorhergehenden Ansprüche,
dadurch gekennzeichnet,
daß der obere Reflektorbereich (1) im Querschnitt beidseitig zum Rand hin schräg abfallende oder gekrümmte Abschnitte aufweist.

## Claims

1. Radiation heater, having a housing (9) which at least partially surrounds at least one radiant tube (8) and is provided with lateral reflector regions (2), said housing having an upper reflector region (1), which directs the heat radiation downwardly, and being downwardly open for the heat radiation, the heat radiation which emerges from the housing (9) having a distribution curve (a, b) with a configuration which dips centrally beneath the housing (9) and rises on both sides relative thereto, characterised in that the radiant tube (8) is disposed between the lateral reflector regions (2) in such a manner that the lower edge of said regions is situated lower than the underside of the radiant tube (8).

2. Radiation heater according to claim 1, characterised in that, when viewed in cross-section, the lateral portions of the radiating surface (4) are greater than the lower and upper portions.

3. Radiation heater according to claim 3, characterised in that the cross-section of the radiant tube (8) is trapezoidal with an upper or lower base, oval with a vertically orientated large diameter, triangular with an upper or lower base or rectangular with vertically orientated long sides.

4. Radiation heater according to one of the preceding claims, characterised in that the radiant tube is provided with a selective coating (5), at least in sections.

5. Radiation heater according to one of the preceding claims, characterised in that a reflecting lower reflector element (3) is disposed beneath the radiant tube (8).

6. Radiation heater according to claim 5, characterised in that the lower reflector element (3) has lateral deflecting faces which deflect the incident heat radiation substantially symmetrically towards the side.

7. Radiation heater according to claim 5, characterised in that the lower reflector element (3) is configured as a horizontal strip which reflects the incident radiation.

8. Radiation heater according to one of the preceding claims, characterised in that the lateral reflector regions (2) are vertically orientated.

9. Radiation heater according to one of the preceding claims, characterised in that the reflector regions (2) are configured as vapour-deposited glass strips.

10. Radiation heater according to one of the preceding claims, characterised in that, when viewed in cross-section, the upper reflector region (1) has portions on both sides which descend inclinedly towards the edge or are curved.

## Revendications

1. Elément de chauffage à chaleur rayonnante avec au moins un boîtier (9) entourant au moins partiellement au moins un tube de rayonnement (8), ledit boîtier (9) présentant des zones réfléchissantes latérales (2), ainsi qu'une zone réfléchissante supérieure (1) qui dirige vers le dessous le rayonnement calorifique, boîtier qui est ouvert en bas pour le passage du rayonnement calorifique, où le rayonnement calorifique issu du boîtier (9) présente une courbe de distribution (a, b) ayant une valeur minimale au centre au-dessous du boîtier avec des valeurs plus élevées de part et d'autre de cette valeur minimale,
caractérisé
en ce que le tube de rayonnement (8) est disposé entre les zones réfléchissantes latérales (2) de manière telle que le bord inférieur de celles-ci est situé à un niveau plus bas que le bord inférieur du tube de rayonnement (8).

2. Elément de chauffage à chaleur rayonnante suivant la revendication 1,
caractérisé
en ce que les zones latérales de la surface de rayonnement (4) sont à section transversale plus grande que les zones supérieures et inférieures.

3. Elément de chauffage à chaleur rayonnante suivant la revendication 1,
caractérisé
en ce que la section transversale du tube de rayonnement (8) est de forme trapézoïdale avec une base située en haut ou en bas, ou à section transversale ovale à grand diamètre orienté verticalement, ou à section transversale triangulaire avec une base située en haut ou en bas, ou à section transversale rectangulaire avec les longs côtés orientés verticalement.

4. Elément de chauffage à chaleur rayonnante suivant l'une quelconque des revendications précédentes,
caractérisé
en ce que le tube de rayonnement (8) est revêtu tout au moins par portions d'une couche de revêtement sélective (5).

5. Elément de chauffage à chaleur rayonnante suivant l'une quelconque des revendications précédentes,
caractérisé
en ce qu'au-dessous du tube de rayonnement (8) est disposé un élément réflecteur inférieur (3).

6. Elément de chauffage à chaleur rayonnante suivant la revendication 5,
caractérisé
en ce que l'élément réflecteur inférieur (3) présente des surfaces latérales de déflectrices, qui dévient le rayonnement calorifique en substance de manière symétrique vers le côté.

7. Elément de chauffage à chaleur rayonnante suivant la revendication 5,
caractérisé
en ce que l'élément réflecteur inférieur (3) a la forme d'une bande horizontale, qui réfléchit le rayonnement qu'elle reçoit.

8. Elément de chauffage à chaleur rayonnante suivant l'une quelconque des revendications précédentes,
caractérisé
en ce que les zones réfléchissantes latérales sont orientées verticalement.

9. Elément de chauffage à chaleur rayonnante suivant l'une quelconque des revendications précédentes,
caractérisé
en ce que les zones réfléchissantes (2) sont des bandes en verre à revêtement appliqué par vaporisage.

10. Elément de chauffage à chaleur rayonnante suivant l'une quelconque des revendications précédentes,
caractérisé
en ce que la zone réfléchissante supérieure (1) présente des tronçons à section transversale qui de part et d'autre sont en pente descendante jusqu'au bord, ou des tronçons incurvés.
